# EUROPÄISCHE PATENTSCHRIFT

(11) **EP 0 815 387 B1**
(45) Veröffentlichungstag und Bekanntmachung des Hinweises auf die Patenterteilung: **18.08.1999**
(21) Anmeldenummer: 96904735.6
(22) Anmeldetag: 04.03.1996
(51) Int. Cl.: F22B 35/10

(54) **VERFAHREN UND VORRICHTUNG ZUR ÜBERWACHUNG DER SPEISEWASSERZUFUHR ZU EINEM DAMPFERZEUGER**
METHOD AND DEVICE FOR MONITORING THE FEED-WATER SUPPLY TO A STEAMGENERATOR
PROCEDE ET DISPOSITIF DE SURVEILLANCE DE L'ALIMENTATION EN EAU D'UN GENERATEUR DE VAPEUR

(30) Priorität: 16.03.1995 DE 19509082
(43) Veröffentlichungstag der Anmeldung: 07.01.1998
(73) Patentinhaber: SIEMENS AKTIENGESELLSCHAFT, 80333 München (DE)
(72) Erfinder: FRANKE, Joachim, D-90518 Altdorf (DE); WITTCHOW, Eberhard, D-91054 Erlangen (DE)
(86) Internationale Anmeldenummer: DE9600382
(87) Internationale Veröffentlichungsnummer: WO9628689

(56) Entgegenhaltungen:
- WO-A-93/06416
- IEEE PROCEEDINGS OF THE INTERNATIONAL CONFERENCE ON SYSTEMS, MAN, AND CYBERNETICS, SAN ANTONIO, TEXAS, 2.Oktober 1994, Seiten 2686-2691, XP000530648 EDLUND C AND LEWIS M: "COMPARING DISPLAY INTEGRATION STRATEGIES FOR CONTROL OF A SIMPLE STEAM PLANT"

## Beschreibung

Die Erfindung bezieht sich auf ein Verfahren zur Überwachung der Speisewasserzufuhr zu einem Durchlaufdampferzeuger, bei dem die Dampftemperatur des verdampften Speisewassers zur Bestimmung der Speisewasserzufuhr herangezogen wird. Sie bezieht sich weiter auf eine Vorrichtung zur Durchführung des Verfahrens.

Während in einem Naturumlaufdampferzeuger ein im Umlauf geführtes Wasser-Wasserdampf-Gemisch nur teilweise verdampft, führt bei einem Durchlaufdampferzeuger die Beheizung von die gasdichten Umfassungswände einer Brennkammer bildenden, vertikal angeordneten Verdampferrohren zu einer vollständigen Verdampfung des Strömungsmediums in den Verdampferrohren in einem Durchgang.

Durchlaufdampferzeuger werden üblicherweise regelungstechnisch derart betrieben, daß vorgegebene Sollwerte für die Dampfleistung und die Austrittstemperatur eines dem Verdampfer nachgeschalteten Überhitzers möglichst genau eingehalten werden. Das Ende der Verdampfung und damit gleichzeitig der Beginn der Dampfüberhitzung ist Örtlich nicht fixiert. Das Ende der Verdampfung stellt sich vielmehr unter anderem lastabhängig und in Abhängigkeit vom Verschmutzungszustand der Verdampfer- oder Überhitzerheizflächen sowie vom Brennstoff-Wassergehalt selbständig ein. Daher ist ein deutlicher Unterschied zum Naturumlaufdampferzeuger gegeben, bei dem das Ende der Verdampfung in einer Wasser-Dampf-Trenntrommel fixiert ist. Mit einem Anzeigegerät für den Wasserstand in der Trommel ist für das Bedienpersonal ein Meßinstrument vorhanden, mit dem eine ausreichende Speisewasserzufuhr zum Naturumlaufdampferzeuger überwacht werden kann.

Demgegenüber erfolgt bei einem Durchlaufdampferzeuger die Überwachung einer ausreichenden Wasserzufuhr z.B. über die Dampftemperatur des verdampften Speisewassers. Dies ist aus der Druckschrift DE 32 43 578 C2 bekannt. Die Überwachung kann aber auch auf indirektem Wege erfolgen, insbesondere durch Beobachtung eines Einspritzwasserstroms in den Überhitzer als Meßgröße. Diese Meßgröße ist jedoch einerseits aufgrund sich betriebsbedingt verändernder Einspritzwasserströme nicht eindeutig. Andererseits erfolgt ein Regeleingriff bei einer auf dieser Meßgröße basierenden Regelung nachteiligerweise stark verzögert.

Der Erfindung liegt daher die Aufgabe zugrunde, ein Verfahren und eine Vorrichtung zur zuverlässigen Überwachung einer ausreichenden Wasserzufuhr zu einem Durchlaufdampferzeuger anzugeben.

Bezüglich des Verfahrens wird diese Aufgabe erfindungsgemäß dadurch gelöst, daß der Istwert der Dampftemperatur mit einem aus betriebsbedingten Parametern ermittelten Sollwert gemeinsam angezeigt wird.

Durch eine gleichzeitige Überwachung des Sollwertes und des Istwertes der Dampftemperatur am Verdampfungsende wird dem Bedienpersonal analog dem Wasserstand eines Naturumlaufdampferzeugers eine zuverlässige Information über die Wasserversorgung zum Durchlaufdampferzeuger gegeben. Dazu werden sich während des Betriebs ständig ändernde Temperatur-Sollwerte und Temperatur-Istwerte hinter dem Verdampfungsende miteinander verglichen.

Dabei wird der betriebsbedingte Sollwert der Dampftemperatur zweckmäßigerweise aus der Dampferzeugerleistung ermittelt. Vorzugsweise wird der Sollwert abhängig von der Dampferzeugerlast, der Zusammensetzung des dem Durchlaufdampferzeuger zugeführten Brennstoffs, dem Verschmutzungsgrad der Verdampfer- und/oder Überhitzerheizflächen sowie der Speisewassertemperatur derart gebildet, daß die Temperatur des im Durchlaufdampferzeugers erzeugten Frischdampfes konstant bleibt.

Bezüglich der Vorrichtung zur Überwachung der Speisewasserzufuhr zu einem Verdampfer eines Durchlaufdampferzeugers wird die genannte Aufgabe erfindungsgemäß gelöst durch eine Anzeigevorrichtung, die einerseits mit einer Meßvorrichtung zur Ermittlung des Istwertes der Dampftemperatur und andererseits mit einem zur Ermittlung des Sollwertes für die Dampftemperatur aus betriebsbedingten Parametern vorgesehenen Sollwertgeber verbunden ist, und die eine zur Anzeige der Dampftemperatur am Ausgang des Verdampfers vorgesehene Temperaturskala umfaßt, wobei auf der Temperaturskala der Istwert und der Sollwert der Dampftemperatur gemeinsam anzeigbar sind. Dabei ist zweckmäßigerweise der Temperaturskala ein Temperaturfenster für den Sollwert der Dampftemperatur überlagert.

Ein Ausführungsbeispiel der Erfindung wird anhand einer Zeichnung näher erläutert. Darin zeigt die Figur eine Überwachungsvorrichtung für die Dampftemperatur hinter einem Verdampfer eines Durchlaufdampferzeugers.

Die Figur zeigt schematisch einen Durchlaufdampferzeuger mit einer Speisewasser-Vorwärmheizfläche (Economizer) 2, die sich in einem (nicht dargestellten) Gaszug befindet. Der Vorwärmheizfläche 2 ist durchflußmäßig eine Speisewasserpumpe 4 vorgeschaltet und eine Verdampferheizfläche 6 nachgeschaltet, der wiederum durchflußmäßig eine Überhitzerheizfläche 8 nachgeschaltet ist. In einer von der Speisewasserpumpe 4 zur Vorwärmheizfläche 2 geführten Leitung 10 für Speisewasser SW ist eine Meßvorrichtung 12 zur Messung der Speisewassertemperatur T₁ angeordnet. Weiter ist am Austritt der Verdampferheizfläche 6 in einer Verbindungsleitung 14 zwischen der Verdampferheizfläche 6 und der Überhitzerheizfläche 8 eine Meßvorrichtung 16 zum Messen des Istwertes Tᵢ der Dampftemperatur am Ausgang oder Austritt der Verdampferheizfläche 6 vorgesehen. Ferner ist am Ausgang oder Austritt der Überhitzerheizfläche 8 eine Meßvorrichtung 18 zum Messen der Temperatur T₂ des der Überhitzerheizfläche 8 entströmenden und einer (nicht dargestellten) Dampfturbine zugeführten Frischdampfes FD vorgesehen. Außerdem ist in der von der Speisewasserpumpe 4 zur Vorwärmheizfläche 2 geführten Speisewasserleitung 10 eine Meßvorrichtung 20 zum Messen des Speisewasserstroms SWₜ durch die Leitung 10 angeordnet.

Einer Vorrichtung 22 zur Überwachung der dem Durchlaufdampferzeuger pro Zeiteinheit zugeführten Menge an Speisewasser SW ist ein Sollwertgeber 24 zugeordnet, der einen Sollwert Tₛ für die Dampftemperatur am Austritt der Verdampferheizfläche 6 an die Vorrichtung 22 abgibt. Dazu werden dem Sollwertgeber 24 als Eingangsgrößen die Dampferzeugerleistung oder Dampferzeugerlast L und ein Wert W_{B} für die Zusammensetzung, insbesondere den Wassergehalt, von dem Durchlaufdampferzeuger zugeführtem Brennstoff zugeführt. Außerdem werden dem Sollwertgeber 24 als Eingangsgrößen die Speisewassertemperatur T₁ und der Wert SWₜ für den Speisewassermassenstrom sowie der aktuelle Wert für die Frischdampftemperatur T₂ zugeführt. Der Sollwert Tₛ für die Dampftemperatur am Austritt der Verdampferheizfläche 6 wird abhängig von den Parametern L, T₁, T₂, W_{B} und SWₜ derart gebildet, daß die Frischdampftemperatur T₂ konstant bleibt.

Der Sollwert Tₛ für die Dampftemperatur am Austritt der Verdampferheizfläche 6 wird einer Funktionsgebereinheit 26 des Sollwertgebers 24 entnommen. Der Eingangswert der Funktionsgebereinheit 26 ist der Leistungs- oder Lastwert L', der in einem Rechnerbaustein 28 des Sollwertgebers 24 aus den Parametern L, B, SWₜ, T₁ und T₂ abgeleitet ist. Der funktionale Zusammenhang zwischen diesen Parametern ist in dem Rechnerbaustein 28 z.B. in Form von Kennlinienfeldern KF implementiert.

Um zu berücksichtigen, daß bei einer Leistungs- oder Laständerung die Feuerung des Durchlaufdampferzeugers der Änderung der Leistung L nur verzögert folgt und sich demnach ein stationärer Zustand für den Wärmestrom in die Verdampferheizfläche 6 nur verzögert einstellt, ist vorzugsweise der Leistungswert L' verzögert. Dabei wird auch eine Verzögerung der Dampftemperatur Tᵢ am Austritt der Verdampferheizfläche 6 bei einer Änderung des Warmestroms in die Verdampferheizfläche 6 berücksichtigt, da ein Massenstrom zum Durchströmen der Verdampferheizfläche 6 einen endlichen Zeitraum benötigt.

In der Funktionsgebereinheit 26 ist eine fest vorgebbare Funktion von der Last L für die Sollwerte Tₛ der Dampftemperatur am Austritt der Verdampferheizfläche 6 hinterlegt, die aus jeweils bei einem stationären Betrieb des Durchlaufdampferzeugers gewonnenen Werten. für die Solltemperatur Tₛ ermittelt und in die Funktionsgebereinheit 26 eingegeben wurden.

Die zur Überwachung der Speisewasserzufuhr zu dem Durchlaufdampferzeuger dienende Vorrichtung 22 ist ein Anzeigeinstrument mit einer Temperaturskala 30, die den üblichen Bereich der Dampftemperatur T hinter dem Ende der Verdampferheizfläche 6 von z.B. 380° C bis 440° C repräsentiert. Auf dieser Temperaturskala 30 des Anzeigeinstruments bewegt sich ein Zeiger 32, der den Istwert Tᵢ der Dampftemperatur am Austritt der Verdampferheizfläche 6 anzeigt. Außerdem bewegt sich auf dieser Temperaturskala 30 ein Temperaturfenster 34 mit einem Temperaturband von beispielsweise ± 20 K, das sich oberhalb und unterhalb einer durch einen Pfeil 36 markierten Linie 38 für den Sollwert Tₛ der Dampftemperatur am Austritt der Verdampferheizfläche 6 erstreckt. Dieses Temperaturfenster 34 kann in Bereiche "normaler Bereich", "nicht normaler Bereich" und "kritischer Bereich" unterteilt sein und gibt dadurch unterschiedliche Gefährdungsbereiche für eine Abweichung des Istwertes Tᵢ vom Sollwert Tₛ wieder. Im Ausführungsbeispiel sind innerhalb des Temperaturfensters 34 zur Kennzeichnung des kritischen Bereichs ein erster Bereich 40 unterhalb einer oberen Grenztemperatur Tₒ und ein zweiter Bereich 42 oberhalb einer unteren Grenztemperatur Tᵤ z.B. farblich gegenüber einem mittleren Bereich 44, der den normalen Bereich repräsentiert, hervorgehoben.

Für den Fall einer Lastabsenkung, die im Gleitdruckbetrieb mit einer Druckabsenkung verbunden ist, wird sich der Sollwert Tₛ der Dampftemperatur am Austritt der Verdampferheizfläche 6 und damit das Temperaturfenster 34 zu niedrigen Temperaturen hin bewegen. Im Normalbetrieb wird der Istwert Tᵢ dem Sollwert Tₛ folgen. Dabei kann sich eine Temperaturdifferenz zwischen dem Sollwert Tₛ und dem Istwert Tᵢ aufgrund dynamischer Vorgänge vorübergehend vergrößern. Dies ist durch das Temperaturband des Temperaturfensters 34 berücksichtigt.

## Patentansprüche

1. Verfahren zur Überwachung der Speisewasserzufuhr zu einem Durchlaufdampferzeuger, bei dem die Dampftemperatur des verdampften Speisewassers (SW) zur Bestimmung der Speisewasserzufuhr herangezogen wird,
**dadurch gekennzeichnet**, daß der Istwert (Tᵢ) der Dampftemperatur mit einem aus betriebsbedingten Parametern (T₁, T₂, SWₜ, W_{B}, L) ermittelten Sollwert (Tₛ) gemeinsam angezeigt wird.

2. Verfahren nach Anspruch 1,
**dadurch gekennzeichnet**, daß als ein betriebsbedingter Parameter (T₁, T₂, SWₜ, W_{B}, L) die Dampferzeugerleistung (L) verwendet wird.

3. Vorrichtung zur Überwachung der Speisewasserzufuhr zu einem Verdampfer eines Durchlaufdampferzeugers,
**gekennzeichnet durch** eine Anzeigevorrichtung (22), die einerseits mit einer Meßvorrichtung (16) zur Ermittlung des Istwertes (Tᵢ) der Dampftemperatur und andererseits mit einem zur Ermittlung eines Sollwertes (Tₛ) für die Dampftemperatur aus betriebsbedingten Parametern (T₁, T₂, SWₜ, W_{B}, L) vorgesehenen Sollwertgeber (24) verbunden ist, und eine zur Anzeige der Dampftemperatur am Ausgang des Verdampfers (6) vorgesehene Temperaturskala (30) umfaßt, wobei der Istwert (Tᵢ) und ein Sollwert (Tₛ) der Dampftemperatur gemeinsam anzeigbar sind.

4. Vorrichtung nach Anspruch 5,
**dadurch gekennzeichnet**, daß der Temperaturskala (30) ein Temperaturfenster (34) für den Sollwert (Tₛ) der Dampftemperatur überlagert ist.

## Claims

1. Method for monitoring the feed-water supply to a continuous-flow steam generator, in which method the steam temperature of the evaporated feed water (SW) is used for determining the feed-water supply, characterized in that the actual value (Tᵢ) of the steam temperature is indicated jointly with a desired value (Tₛ) determined from operationally induced parameters (T₁, T₂, SWₜ, W_{B}, L).

2. Method according to Claim 1, characterized in that the steam generator capacity (L) is used as an operationally induced parameter (T₁, T₂, SWₜ, W_{B}, L).

3. Apparatus for monitoring the feed-water supply to an evaporator of a continuous-flow steam generator, characterized by an indicator apparatus (22) which is connected, on the one hand, to a measuring device (16) for determining the actual value (Tᵢ) of the steam temperature and, on the other hand, to a desired-value encoder (24) provided for determining a desired value (Tₛ) for the steam temperature from operationally induced parameters (T₁, T₂, SWₜ, W_{B}, L) and which comprises a temperature scale (30) provided for indicating the steam temperature at the outlet of the evaporator (6), the actual value (Tᵢ) and a desired value (Tₛ) of the steam temperature being jointly indicatable.

4. Apparatus according to Claim 3, characterized in that a temperature window (34) for the desired value (Tₛ) of the steam temperature is superposed on the temperature scale (30).

## Revendications

1. Procédé de surveillance de l'envoi d'eau d'alimentation à un générateur de vapeur à passage continu, dans lequel la température de vapeur de l'eau SW d'alimentation évaporée est utilisée pour déterminer l'envoi d'eau d'alimentation, caractérisé en ce que l'on affiche la valeur Tᵢ réelle de la température de la vapeur conjointement avec une valeur Tₛ de consigne déterminée à partir de paramètres (T₁, T₂, SWₜ, W_{B}, L) conditionnés par le fonctionnement.

2. Procédé suivant la revendication 1, caractérisé en ce que l'on utilise comme paramètres (T₁, T₂, SWₜ, W_{B}, L) conditionnés par le fonctionnement le débit L du générateur de vapeur.

3. Dispositif de surveillance de l'envoi d'eau d'alimentation à un évaporateur d'un générateur de vapeur à passage continu, caractérisé par un dispositif (22) d'affichage qui est relié d'une part à un dispositif (16) de mesure servant à déterminer la valeur (Tᵢ) réelle de la température de la vapeur et d'autre part à un générateur (24) de valeur de consigne prévu pour la détermination d'une valeur (Tₛ) de consigne de la température de la vapeur à partir de paramètres (T₁, T₂, SWₜ, W_{B}, L) conditionnés par le fonctionnement, et qui comprend une échelle (30) de température prévue pour indiquer la température de la vapeur à la sortie de l'évaporateur (6), la valeur (Tᵢ) réelle et une valeur (Tₛ) de consigne de la température de la vapeur pouvant être indiquées conjointement.

4. Dispositif suivant la revendication 5, caractérisé en ce qu'il est superposé à l'échelle (30) de température une fenêtre (34) de température pour la valeur (Tₛ) de consigne de la température de la vapeur.
